# EUROPÄISCHE PATENTSCHRIFT

(11) **EP 0 501 029 B1**
(45) Veröffentlichungstag und Bekanntmachung des Hinweises auf die Patenterteilung: **03.01.1996**
(21) Anmeldenummer: 91121324.7
(22) Anmeldetag: 12.12.1991
(51) Int. Cl.: D03J 1/00

(54) **Kettbaum-Hubwagen zum Wechseln von Kettbäumen mit Steckachsenlagerung**
Warp beam carrier for the exchange of warp beams with floating axle bearings
Chariot de transport d'ensouples destiné à changer les ensouples à paliers à arbres de roues

(30) Priorität: 25.02.1991 DE 4105824
(43) Veröffentlichungstag der Anmeldung: 02.09.1992
(73) Patentinhaber: LINDAUER DORNIER GESELLSCHAFT M.B.H, D-88131 Lindau (DE)
(72) Erfinder: Hiemer, Armin, W-8990 Lindau (DE); Graser, Helmut, Dipl.-Ing. (FH), W-7434 Riederich (DE)

(56) Entgegenhaltungen:
- DE-A- 3 130 328
- DE-A- 3 330 908
- FR-A- 2 581 401

## Beschreibung

Die Erfindung betrifft einen Kettbaum-Hubwagen zum Wechseln eines Kettbaumes in einer Webmaschine, wobei der Kettbaum von Steckachsen in der Webmaschine aufnehmbar ist und der Hubwagen einen schwenkbar gelagerten Tragholm aufweist, in dessen freien und offenen Enden an die Kettbaumlänge anpaßbare Schiebeholme eingesetzt sind und wobei jeder Schiebeholm einen Rohrgreifer aufweisenden Tragarm besitzt.

Bekannt sind Kettbaum-Hubwagen mit hydraulisch bewegbaren Tragholmen und mit in dem Tragholm axial verschiebbar aufgenommenen Tragarmen, die mit einem Rohrgreifer zur Aufnahme des Kettbaumrohres ausgerüstet sind.

Diese Tragarme verfügen über eine Höhenfeineinstellung um ein einwandfreies Entnehmen und Einlegen der Steckachsen beim Kettbaumwechsel zu gewährleisten. Das heißt, insbesondere vor Einlegen der Steckachse müssen die Tragarme des Hubwagens mit dem Kettbaumrohr sowohl in der Höhe, als auch in der Tiefe exakt auf das Lager der Steckachsen in der Webmaschine ausgerichtet sein. Die Lagerbohrung für die Steckachse und die Steckachsenaufnahme im Kettbaumrohr müssen fluchtend gegenüberliegen, um die Steckachsen in die Aufnahme des Kettbaumrohres einschieben zu können.

Aufgrund des erheblichen Gewichtes des den vollen Kettbaum tragenden Hubwagens ist ein feinfühliges Verschieben und Ausrichten des Hubwagens von Hand nur schwer möglich und daher äußerst zeitaufwendig.

Nach dem Einsetzen des Kettbaumes in die Webmaschine muß dieser des weiteren noch seitlich zur Webmaschine ausgerichtet werden, um einen parallelen und rechtwinkligen Fadenverlauf vom Kettbaum zu den Webschäften zu gewährleisten. Auch dieses Ausrichten ist zeitaufwendig und beeinträchtigt die Produktivität der Webmaschine.

Beim Entnehmen des leeren Kettbaumes aus der Webmaschine müssen die Tragarme des Hubwagens ebenfalls exakt in der Höhe und Tiefe auf das Kettbaumrohr ausgerichtet sein. Erfolgt ein derartiges Ausrichten nur ungenau, ist ein Herausziehen der Steckachsen in Folge des zwischen der Steckachse und ihren Aufnahmen bestehenden Niveauunterschiedes und der damit hervorgerufenen Klemmwirkung nicht möglich.

Aus der Offenlegungsschrift DE-A1-31 30 328 ist ein Kettbaumwagen mit Hubarmen zum Tragen eines Kettbaumes bekannt.

Die Hubarme sind mittels einer hydraulischen Kolben-Zylindereinheit um eine parallel zur Längsachse eines Längsholmes liegenden Achse auf- und abschwenkbar ausgebildet. Zur Verbesserung der Manövriereigenschaften des Hubwagens ist mindestens einer von zwei Querholmen, die mit dem Längsholm das Fahrgestell des Hubwagens bilden, in Richtung der Längsachse des Längsholmens verstellbar angeordnet.

Die DE-OS 31 30 328 offenbart keine technische Lehre, wonach der Kettbaumwagen zum Zwecke der Übergabe bzw. Übernahme eines Kettbaumes in die bzw. aus der Webmaschine derart positionierbar ist, daß Kettbäume, die mittels Steckachsen in der Webmaschine gelagert werden, ohne ein manuelles Nachjustieren in der x-, y-und z-Achse auskommen.

Ferner ist mit der Offenlegungsschrift DE-A1-33 30 308 ein Kettbaum-Einlegewagen bekannt, der darauf abstellt, die Gesamtlänge des Kettbaum-Einlegewagens zum Zwecke einer günstigen Manövrierbarkeit, eines günstigen Kurvenverhaltens und zum Erhalt eines möglichst kleinen Schwenkradius unter Last zu minimieren. Dazu ist das die Lastaufnahmemittel aufweisende Tragrohr als Mittelstück ausgebildet, in das ein an dem jeweiligen Seitenholm fest angeordnetes Teleskoprohr teleskopierbar ist. Damit kann der Kettbaum-Einlegewagen auf das jeweilige Längen-Nennmaß des zu transportierenden Kettbaumes eingestellt werden.

Eine Anweisung, wonach mit dem Kettbaum-Einlegewagen auf ein manuelles Nivellieren des Steckachsenlagers bzw. der Steckachsenaufnahme bei der Übergabe bzw. der Übernahme des Kettbaumes in die bzw. aus der Webmaschine verzichtet werden kann, wird nicht offenbart.

Der Kettbaum-Einlegewagen gem. der DE-OS 33 30 308 ist damit nicht geeignet, einen Kettbaum mit Steckachsenlagerung, ohne zusätzliche handwerkliche Maßnahmen vornehmen zu müssen, in die Webmaschine einzulegen.

Die Offenlegungsschrift FR-A1-2 281 401 offenbart Alternativlösungen einer von einem Kettbaum-Transportwagen unabhängigen Einrichtung zur Lagerung eines mit einem Kettbaumrohr ausgerüsteten Kettbaumes, welcher zu dessen drehender Lagerung von Steckachsen getragen wird.

Die einzelnen Einrichtungen stellen darauf ab, einen in einer ersten Ebene nicht drehend gelagerten Kettbaum an seinen Rohrenden aufzunehmen und in eine zweite Ebene zum Zwecke seiner drehenden Lagerung zu heben.

Die FR-Offenlegungsschrift offenbart ebenfalls keine technische Lehre, wonach ein Kettbaum-Transportwagen zum Zwecke der Übergabe bzw. Übernahme eines Kettbaumes in die bzw. aus der Webmaschine derart positionierbar ist, daß Kettbäume, die mittels Steckachsen in der Webmaschine gelagert werden, ohne ein manuelles Nachjustieren auskommen.

Aufgabe der Erfindung ist es daher, einen Kettbaum-Hubwagen der vorgenannten Art derart in Verbindung mit einer Webmaschine weiter zu entwickeln, daß ein dreidimensionales Positionieren des Kettbaum-Hubwagens an der Webmaschine ermöglicht wird, ohne daß zum Zwecke des Herstellens und Lösens der Steckachsenverbindung zwischen Kettbaum und Webmaschine ein manuelles Nachjustieren an der Kettbaumaufnahme notwendig wird.

Erfindungsgemäß wird die Aufgabe dadurch gelöst, daß an den Schiebeholmen, parallel zu den mit dem Rohrgreifer ausgerüsteten Tragarmen ein den Fahrweg des Hubwagens in die Webmaschine begrenzender Arm mit einem Anschlagelement vorgesehen ist, daß an dem Arm Mittel zur Nivellierung des vom Rohrgreifer getragenen Kettbaumrohres mit dem jeweiligen die Steckachse aufnehmenden Steckachsenlager der Webmaschine angeordnet sind und daß der Hubwagen und die Webmaschine auf wenigstens einer Seite Vorkehrungen zur Seitenfixierung des Hubwagens in der Webmaschine aufweisen. In weiterer Ausgestaltung der Erfindung ist jedes Anschlagelement und jedes den betreffenden Tragarm nivellierende Mittel an dem jeweiligen die Steckachse aufnehmenden Steckachsenlager der Webmaschine anlegbar.

Als Anschlag fungiert ein am freien Ende eines fest mit dem Schiebeholm verbundenen Armes angeordnetes, verstellbares Element, das mit seinem freien Ende mittig an das Gehäuse des Steckachsenlagers der Webmaschine zur Anlage kommt. Zweckmäßigerweise ist die Anlagefläche des freien Endes des verstellbaren Anschlagelements leicht ballig ausgebildet.

Um zu sichern, daß der Kettbaum so von den Tragarmen des Hubwagens aufgenommen ist, daß ein ungehindertes Verbinden von Kettbaum und Webmaschine mittels der Steckachsen gewährleistet wird, sind erfindungsgemäß nivellierende Mittel vorgesehen, die mögliche Niveauunterschiede zwischen der Steckachsenaufnahme des Kettbaumrohres und dem Steckachsenlager der Webmaschine vollständig ausgleichen. Die nivellierenden Mittel bestehen dabei aus einem vorzugsweise an dem Arm angeordneten, um eine Achse drehbar gelagerten Schwenkhebel, dessen freier, das Steckachsenlager der Webmaschine übergreifender Hebelarm, eine die Nivellierung bestimmende Rolle aufnimmt.

Ferner ist der Schwenkhebel mit einer sich vorzugsweise am Arm abstützenden Betätigungseinrichtung verbunden, die beispielsweise eine hydraulisch betriebene Kolben-Zylindereinheit, ein Linearmotor oder eine z.B. von Hand betätigbare Gewindespindel sein kann.

Um die Nivellierung vollziehen zu können, ist ferner vorgesehen, daß die Schiebeholme zusammen mit den Tragholmen um wenigstens einen Betrag, der den Niveauunterschied zwischen der Mittenachse des Kettbaumrohres und der Mittenachse des Steckachsenlagers repräsentiert, und der im Millimeterbereich liegen kann, drehbeweglich sind.

Dazu ist der Tragholm schwenkbar in einer Hubwagen-Traverse aufgenommen.

Des weiteren wird die Nivellierrolle des Schwenkhebels, in Fahrrichtung des Hubwagens auf die Webmaschine gesehen, vorzugsweise hinter der geometrischen Längsachse des Gehäuses der Steckachsenlager auf dem Lagergehäuse zur Anlage gebracht. Schließlich sind an der Webmaschine Vorkehrungen zur seitlichen Positionierung des Hubwagens in der Webmaschine getroffen, die aus einem vorzugsweise im Bereich des Lagergehäuses der Steckachsen fest angeordneten Fixierelement bestehen, das mit den seitenfixierenden Vorkehrungen an den Hubwagen die Führung des Hubwagens unmittelbar vor dem Erreichen seiner Betriebsstellung in der Webmaschine gewährleistet. Diese seitenfixierenden Vorkehrungen bestehen dabei aus wenigstens zwei im Bereich des Tiefenanschlags achsparallel angeordneten Fixierrollen.

Der Vorteil des erfindungsgemäßen Kettbaum-Hubwagens besteht darin, daß das bisher notwendige und manuelle Ausrichten des dem Kettbaum aus der Webmaschine heraushebenden und in die Maschine einsetzenden Kettbaum-Hubwagens vollständig entfällt. Damit werden im Gegensatz zu den bekannten Vorgehensweisen zur Herstellung der Steckachsenverbindung zwischen Kettbaum und Webmaschine die Steckachsen und Achsenaufnahmen schonender behandelt und damit die Lebensdauer von Steckachse und vorallem der Lager erheblich verlängert. Mit der erfindungsgemäßen Lösung wird ferner entscheidend auf die Reduzierung der für einen Kettbaumwechsel bisher veranschlagten Zeit Einfluß genommen und die Produktivität der Webmaschine erhöht.

Die Erfindung soll nachstehend an einem Ausführungsbeispiel näher beschrieben werden. In den dazugehörigen Zeichnungen zeigt
- Fig. 1: einen schematisch dargestellten Kettbaum-Hubwagen in der Webmaschine mit der Seitenfixiereinrichtung und der Nivelliervorrichtung in der Draufsicht bei aufgenommenen Kettbaum
- Fig. 2: die Nivelliervorrichtung in der Seitenansicht "A" gemäß Fig. 1 in Schließstellung bei aufgenommenem Kettbaum
- Fig. 3: die Nivelliervorrichtung in der Seitenansicht "A" gemäß Fig. 1 in geöffneter Stellung bei aufgenommenem Kettbaum
- Fig. 4: die Nivelliervorrichtung ohne Kettbaum in der Seitenansicht

Gemäß Fig. 1 ist die Webmaschine 3 nur schematisch dargestellt. Die Webmaschine 3 verfügt über ein linkes Steckachsenlager bzw. Lagergehäuse 5 und ein rechtes Steckachsenlager 5', in denen die entsprechenden Steckachsen 4,4' axial verschiebbar aufgenommen sind.

Der in der Webmaschine 3 aufgenommene Kettbaum 2, bestehend aus den auf einem Kettbaumrohr in gegenseitigem Abstand angeordneten Kettbaumscheiben, wird an seinen Rohrenden, die ein Kupplungselement für die Steckachsen aufweisen, von der jeweiligen Steckachse 4,4' aufgenommen.

Der ebenfalls schematisch dargestellte Kettbaum-Hubwagen 1 besteht für Kettbäume, die über Steckachsen mit der Webmaschine gekuppelt sind, gemäß der Erfindung im wesentlichen aus einer Traverse 22, die in ihren Traversenarmen einen drehbeweglich gelagerten Tragholm 6 aufnimmt. An beiden Seiten des Tragholmes 6, der als rohrförmiger Körper ausgebildet ist, sind Schiebeholme 7,7' vorgesehen, die axial im Tragholm 6 verschiebbar gelagert und durch entsprechende Arretiermittel 6a,6b mit dem Tragholm lösbar verbunden sind.

An den freien Enden der Schiebeholme 7,7' ist fest mit diesen ein als Träger ausgebildeter Arm 10,10' mit Anschlagelement 16 verbunden, das, wie in Fig. 2 zu erkennen ist, am Lagergehäuse 5,5' zur Anlage kommt. Ferner nimmt jeder Schiebeholm 7,7' einen axial auf dem Schiebeholm verstellbaren Tragarm 9,9' auf, der an seinem freien Ende als Rohrgreifer 8,8' ausgebildet ist. Aufgrund der axialen Verschiebbarkeit der Tragarme 9,9' sind diese an die jeweilige Breite der Kettbaumaufnahmen anpaßbar.

Fig. 1 zeigt ferner ein an der Webmaschine 3 angeordnetes Fixierelement 25 mit einer keilförmig ausgebildeten Nase und parallel verlaufende Zentrierflächen, an die im Bereich des Armes 10 des Hubwagens 1 achsparallel angeordnete Zentrier- oder Fixierrollen 31 auflaufen.

In Fig. 2 bis 4 sind die den Tragarm 9,9' nivellierenden Mittel 15,15' dargestellt. Die den Tragarm 9,9' in der Höhe nivellierenden Mittel 15,15' bestehen dabei aus einer an dem Arm 10,10' gelenkig angeordneten Kolben-Zylindereinheit 21,21', deren Kolbenstange 20,20' mit einem ebenfalls am Arm 10,10' gelenkig angeordneten Schwenkhebel 18,18' verbunden ist. Die Schwenkhebel 18,18' sind dabei so ausgebildet, daß sie bei am Lagergehäuse 5,5' anliegendem Anschlagelement 16 das Lagergehäuse 5,5' derart übergreifen, daß die am freien Ende des Schwenkhebels 18,18' angeordnete Nivellierrolle 19,19' außermittig und zwar hinter der Längsachse 24 des Lagergehäuses 5,5' auf dem Lagergehäuse zur Anlage kommt. Diese außermittige Anlage bewirkt, daß die auf das Lagergehäuse 5,5' von der Kolben-Zylindereinheit 21,21' erzeugte und über die Nivellierrolle 19,19' auf das Lagergehäuse ausgeübte Kraft den Kettbaum-Hubwagen 1 und damit den Arm 10,10' mit Anschlagelement 16 während des Nivelliervorganges in der Anschlagposition an der Webmaschine verbleibt. Das heißt, es wird eine Kraft wirksam, die den Arm 10,10' mit Anschlagelement 16 an das Lagergehäuse 5,5' heranzieht.

Aus Fig. 3 ist zu erkennen, daß der Rohrgreifer 8,8' das Kettbaumrohr 11,11' in den Bereich der Steckachsenverbindung gehoben hat und dabei zwischen dem Achsenkreuz 26 von Steckachsenlager und Achsenkreuz 27 von Kettbaumrohr ein Differenzmaß "h" besteht, das durchaus auch den Betrag Null haben kann, also der Rohrgreifer 8,8' vor der notwendigen Nivellierung der Tragarme 9,9' das Kettbaumrohr in die für die Steckachsenverbindung exakte Position angehoben hat. Dies ist jedoch ein Ausnahmefall. Das Differenzmaß "h" wird durch die nivellierenden Mittel 15,15' beseitigt. Dadurch ist ein einwandfreies Einschieben und Herausnehmen der Steckachse 4,4' in bzw. aus dem Steckachsenlager 5,5' gewährleistet.

In Fig. 4 ist am freien Ende des Armes 10,10' das verstellbare Anschlagelement 16 gezeigt, welches zentrisch in die mit einem Blech 29 verschlossene Stirnseite des Armes 10,10' eingeschraubt und über Kontermutter 32 gesichert ist. Die an das Lagergehäuse 5,5' zur Anlage kommende Fläche 30 des Anschlagelementes 16 ist vorzugsweise ballig gestaltet, um eine Punktanlage zu erreichen und um sich eventuell aus der Nivellierung des Tragarmes 9,9' ergebende vertikale Verschiebungen zwischen Tragarm 9,9' und Gehäuselager 5,5' reibungsarm zu vollziehen.

Über ein nicht dargestelltes Einstellelement ist ferner die Nivellierrolle 19,19' am Schwenkhebel 18,18' in ihrer Höhe, entsprechend Pfeilrichtung 33 einstellbar.

Die Funktion des Kettbaum-Hubwagens 1 ist nun wie folgt: Der Kettbaum-Hubwagen 1 fährt mit dem vollen Kettbaum 2 in Einfahrrichtung 23 bis zu der durch die Anschlagelemente 16, vorgegebenen Position parallel in die Webmaschine 3. Vor Erreichen der vorgegebenen Position wird die Seitenfixierung 14 des Hubwagens 1 in der Webmaschine 3 wirksam, indem die keilförmig ausgebildete Nase des Fixierelementes 25, das an der Webmaschine angeordnet ist, zwischen die Fixierrollen 31 gelangt. Der motorbetriebene Kettbaum-Hubwagen 1 fährt, begrenzt durch die Anschlagelemente 16, bis an die Lagergehäuse 5,5' der Webmaschine 3. Nachdem die vorgegebene Position, die z.B. optisch oder akustisch signalisiert werden kann, erreicht ist, wird durch hydraulische Beaufschlagung des Arbeitszylinders der Kolben-Zylindereinheit 21,21' die Nivellierrolle 19,19' des Schwenkhebels 18,18' am Lagergehäuse 5,5' zur Anlage gebracht. Dabei ist der Kettbaum 2 in einer Position gehalten, in der das Steckachsenlager 5,5' und die Steckachsenaufnahme des Kettbaumrohres nahezu fluchtend gegenüberliegen. Die Tragarme 9,9' werden nun zusammen mit dem Kettbaum mittels der nivellierenden Mittel 15,15' auf die notwendige Position angehoben, wodurch die Schiebeholme 7,7' eine Drehbewegung um ihre Längsachse erfahren und dabei die Tragarme 9,9' das Kettbaumrohr 11,11' stützen. Die Steckachsenlager 5,5' und die Steckachsenaufnahmen des Kettbaumrohr 11,11' stimmen daraufhin fluchtend überein.

Die Steckachsen 4,4' können nun ohne Mühe in die Steckachsenlager 5,5' der Webmaschine und in die Steckachsenaufnahmen des Kettbaumes 2 geschoben werden. Nachfolgend werden die nivellierenden Mittel 15 geöffnet, damit die Tragarme 9,9' des Hubwagens 1 abgesenkt werden können. Der Kettbaum-Hubwagen wird danach parallel zur Webmaschine aus selbiger unter Entkupplung der Seitenfixierung herausgefahren und für einen nächsten Kettbaumwechsel vorbereitet.

### Liste der Bezugszeichen

- 1: Hubwagen
- 2: Kettbaum
- 3: Webmaschine
- 4, 4': Steckachse
- 5, 5': Steckachsenlager Webmaschine
- 6: Tragholm
- 7, 7': Schiebeholm
- 8, 8': Rohrgreifer
- 9, 9': Tragarm
- 10,10': Tiefenanschlag
- 11,11': Kettbaumrohr
- 12: Arbeitseinheit Hubwagen
- 13: Arbeitseinheit Webmaschine
- 14: Vorkehrungen zur Seitenfixierung
- 15,15': nivellierende Mittel
- 16: Anschlagelement
- 17,17': Achse
- 18,18': Schwenkhebel
- 19,19': Nivellierrolle
- 20,20': Kolbenstange
- 21,21': Kolben-Zylindereinheit
- 22: Traverse
- 23: Einfahrrichtung
- 24: Längsachse
- 25: Fixierelement
- 26: Achsenkreuz
- 27: Achsenkreuz
- 28: Anschlagelement
- 29: Blech
- 30: Fläche
- 31: Fixierrollen
- 32: Kontermutter
- 33: Pfeilrichtung

## Patentansprüche

1. Kettbaum-Hubwagen (1) zum Wechseln eines Kettbaumes (2) in einer Webmaschine (3), wobei der Kettbaum (2) von Steckachsen (4,4') in der Webmaschine aufnehmbar ist und der Hubwagen (1) einen schwenkbar gelagerten Tragholm (6) aufweist, in dessen freien und offenen Enden an die Kettbaumlänge anpaßbare Schiebeholme (7,7') eingesetzt sind und wobei jeder Schiebeholm (7,7') einen Rohrgreifer (8 bzw 8') aufweisenden Tragarm (9,9') besitzt, **gekennzeichnet dadurch**, daß an den Schiebeholmen (7,7'), parallel zu den mit dem Rohrgreifer ( 8,8') ausgerüsteten Tragarmen (9,9') ein den Fahrweg des Hubwagens (1) in die Webmaschine (3) begrenzender Arm (10,10') mit Anschlagelement (16) vorgesehen ist, daß an dem Arm (10,10') Mittel (15,15') zur Nivellierung des vom Rohrgreifer (8,8') getragenen Kettbaumrohres (11,11') mit dem jeweiligen die Steckachse aufnehmenden Steckachsenlager der Webmaschine angeordnet sind und daß sowohl der Hubwagen (1) als auch die Webmaschine (3) auf wenigstens einer Seite Vorkehrungen (14) zur Seitenfixierung des Hubwagens (1) in der Webmaschine (3) aufweisen.

2. Kettbaum-Hubwagen nach Anspruch 1, **dadurch** **gekennzeichnet**, daß sowohl das Anschlagelement (16) als auch die Mittel (15,15') am Arm (10,10') mit dem die Steckachse (4,4') aufnehmenden Steckachsenlager (5,5') der Webmaschine (3) nivellierend am Steckachsenlager (5,5') anlegbar sind.

3. Kettbaum-Hubwagen nach Anspruch 2, **dadurch** **gekennzeichnet**, daß jeder Arm (10,10') ein fest mit dem Schiebeholm (7,7') verbundener Träger ist, an dessen dem Steckachsenlager (5,5') zugewandten Ende das Anschlagelement (16) verstellbar vorgesehen ist.

4. Kettbaum-Hubwagen nach Anspruch 1 und 2, **dadurch** **gekennzeichnet**, daß die Mittel (15,15') aus einem an jedem Arm (10,10') um eine Achse (17,17') drehbar angeordneten Schwenkhebel (18,18') bestehen, an dessen das Steckachsenlager (5,5') übergreifenden Ende eine die Nivellierung bestimmende Rolle (19,19') angeordnet ist und ferner aus einer einenends sich vorzugsweise am Arm (10,10') abstützenden Betätigungseinrichtung bestehen, die anderenends mit dem Schwenkhebel (18,18') verbunden ist.

5. Kettbaum-Hubwagen nach Anspruch 4, **dadurch** **gekennzeichnet**, daß die Betätigungseinrichtung vorzugsweise eine Kolben-Zylindereinheit (21,21') ist.

6. Kettbaum-Hubwagen nach Anspruch 1 und 4, **dadurch** **gekennzeichnet**, daß die Schiebeholme (7,7') zusammen mit dem Tragholm (6) um wenigstens einen Drehwinkelbetrag, der dem Betrag (h) äquivalent ist, drehbeweglich sind.

7. Kettbaum-Hubwagen nach Anspruch 6, **dadurch** **gekennzeichnet**, daß der Tragholm (6) drehbeweglich in einer Hubwagen-Traverse (22) aufgenommen ist.

8. Kettbaum-Hubwagen nach Anspruch 4 und 6, **dadurch** **gekennzeichnet**, daß die Nivellierrolle (19,19') des Schwenkhebels (18,18'), in Einfahrrichtung (23) des Hubwagens (1) gesehen, vorzugsweise hinter der geometrischen Längsachse (24) des Gehäuses der Steckachsenlager (5,5') auf dem Lagergehäuse anlegbar ist.

9. Kettbaum-Hubwagen nach Anspruch 1, **dadurch** **gekennzeichnet**, daß die seitenfixierenden Vorkehrungen (14) an der Webmaschine (3) aus einem vorzugsweise im Bereich des Steckachsenlagers (5) angeordneten Fixierelement (25) bestehen.

10. Kettbaum-Hubwagen nach Anspruch 1, **dadurch** **gekennzeichnet**, daß die seitenfixierenden Vorkehrungen (14) an dem Hubwagen (1) aus wenigstens zwei im Bereich des Armes (10) achsparallel angeordneten Fixierrollen (31) bestehen.

## Claims

1. Warp beam lift truck (1) for exchanging a warp beam (2) in a loom (3) wherein the warp beam (2) can be accommodated in the loom by knockout spindles (4, 4') and the lift truck (1) includes a pivotably mounted bearing spar (6), in the free and open ends of which there are inserted sliding spars (7, 7') which can be adapted to the length of the warp beam, and wherein each sliding spar (7, 7') has a bearing arm (9, 9') including a tube grabber (8 or 8'), characterised in that on the sliding spars (7, 7'), parallel to the bearing arms (9, 9') which are equipped with the tube grabbers (8, 8'), an arm (10, 10') delimiting the travel of the lift truck (1) into the loom (3) and having a stop element (16) is provided; in that there are arranged on the arm (10, 10') means (15, 15') for levelling the warp beam tube (11, 11') with the respective knockout spindle bearing of the loom which accommodates the knockout spindle, the warp beam tube being supported on the tube grabber (8, 8'); and in that both the lift truck (1) and the loom (3) include, on at least one side, arrangements (14) for the sideways location of the lift truck (1) in the loom (3).

2. Warp beam lift truck according to claim 1, characterised in that both the stop element (16) and the means (15, 15') on the arm (10, 10') with the knockout spindle bearing (5, 5') of the loom, which bearing accommodates the knockout spindle (4, 4'), can be applied in a levelling manner to the knockout spindle bearing (5, 5').

3. Warp beam lift truck according to claim 2, characterised in that each arm (10, 10') is a support which is connected securely to the sliding spar (7, 7'), on which the end of the stop element (16) which is turned towards the knockout spindle bearing (5, 5') is provided in an adjustable manner.

4. Warp beam lift truck according to claims 1 and 2, characterised in that the means (15, 15') consist of a pivot lever (18, 18') mounted on each arm (10, 10') in a rotatable manner about a shaft (17, 17'), on which pivot lever there is disposed that end of a roll (19, 19') intended for the levelling which overlaps the knockout spindle bearing (5, 5'), and, furthermore, of an actuating device which preferably supports itself at one end, on the arm (10, 10'), which actuating element is connected at the other end to the pivot lever (18, 18').

5. Warp beam lift truck according to claim 4, characterised in that the actuating device is preferably a piston cylinder unit (21, 21').

6. Warp beam lift truck according to claims 1 and 4, characterised in that the sliding spars (7, 7') together with the bearing spar (6) can be moved by an amount of a rotational angle, which amount is equivalent to the amount (h).

7. Warp beam lift truck according to claim 6, characterised in that the bearing spar (6) is accommodated in a rotatable manner in a lift truck cross-piece (22).

8. Warp beam lift truck according to claims 4 and 6, characterised in that the levelling roller (19, 19') of the pivot lever (18, 18') can be applied on the bearing housing, preferably behind, when viewed in the direction of introduction (23) of the lift truck (1), the geometrical longitudinal axis (24) of the housing of the knockout spindle bearings (5, 5').

9. Warp beam lift truck according to claim 1, characterised in that the sideways location arrangements (14) on the loom (3) consist of a securing element (25) preferably disposed in the vicinity of the knockout spindle bearing (5).

10. Warp beam lift truck according to claim 1, characterised in that the sideways location arrangements (14) on the lift truck (1) consist of at least two locating rollers (31) which are disposed in the vicinity of the arm (10) with their axes parallel.

## Revendications

1. Chariot (1) élévateur d'ensouples pour le remplacement d'une ensouple de chaîne (2) dans un métier à tisser (3), l'ensouple de chaîne (2) pouvant être reçue dans le métier à tisser par des paliers flottants (4, 4'), et le chariot élévateur (1) comportant un longeron de support (6) monté à pivotement, dans les extrémités libres et ouvertes duquel sont insérés des longerons télescopiques (7, 7') pouvant être adaptés à la longueur de l'ensouple de chaîne, et chaque longeron télescopique (7, 7') possédant un bras de support (9, 9') présentant des pièces tubulaires de préhension (8, respectivement 8'), caractérisé par le fait qu'un bras (10, 10') muni d'un élément de butée (16), limitant la course de déplacement du chariot élévateur (1) dans le métier à tisser (3), est prévu sur les longerons télescopiques (7, 7'), parallèlement aux bras de support (9, 9') équipés de la pièce tubulaire de préhension (8, 8') ; par le fait que des moyens (15, 15') sont disposés sur le bras (10, 10') avec la portée considérée du métier à tisser, recevant le palier flottant, pour la mise à niveau du tube (11, 11') de l'ensouple qui est porté par la pièce tubulaire de préhension (8, 8') ; et par le fait qu'à la fois le chariot élévateur (1) et le métier à tisser (3) présentent, sur au moins un côté, des sécurités (14) pour la consignation à demeure latérale dudit chariot élévateur (1) dans ledit métier à tisser (3).

2. Chariot élévateur d'ensouples, selon la revendication 1, caractérisé par le fait que tant l'élément de butée (16), que les moyens (15, 15') situés sur le bras (10, 10') présentant la portée (5, 5') du métier à tisser (3) qui reçoit le palier flottant (4, 4'), peuvent être appliqués contre ladite portée (5, 5') avec effet de mise à niveau.

3. Chariot élévateur d'ensouples, selon la revendication 2, caractérisé par le fait que chaque bras (10, 10') est un support relié rigidement au longeron télescopique (7, 7'), l'élément de butée (16) étant prévu, avec faculté de réglage, à l'extrémité dudit support qui est tournée vers la portée (5, 5') du palier flottant.

4. Chariot élévateur d'ensouples, selon les revendications 1 et 2, caractérisé par le fait que les moyens (15, 15') sont constitués d'un levier pivotant (18, 18') agencé, sur chaque bras (10, 10'), à rotation autour d'un axe (17, 17'), un galet (19, 19'), déterminant la mise à niveau, étant disposé à l'extrémité dudit levier qui coiffe la portée (5, 5') du palier flottant ; et sont par ailleurs constitués d'un dispositif d'actionnement prenant de préférence appui sur le bras (10, 10'), par une extrémité, et relié par l'autre extrémité au levier pivotant (18, 18').

5. Chariot élévateur d'ensouples, selon la revendication 4, caractérisé par le fait que le dispositif d'actionnement est préférentiellement un vérin (21, 21').

6. Chariot élévateur d'ensouples, selon les revendications 1 et 4, caractérisé par le fait que les longerons télescopiques (7, 7') peuvent effectuer un mouvement rotatoire, conjointement au longeron de support (6), d'au moins une valeur d'angle de rotation équivalant à la distance (h).

7. Chariot élévateur d'ensouples, selon la revendication 6, caractérisé par le fait que le longeron de support (6) est logé, à mouvement rotatoire, dans une traverse (22) dudit chariot élévateur.

8. Chariot élévateur d'ensouples, selon les revendications 4 et 6, caractérisé par le fait que, observé dans la direction d'entrée (23) dudit chariot élévateur (1), le galet (19, 19') de mise à niveau du levier pivotant (18, 18') peut venir s'appliquer contre le carter des portées, de préférence derrière l'axe longitudinal géométrique (24) du carter des portées (5, 5') des paliers flottants.

9. Chariot élévateur d'ensouples, selon la revendication 1, caractérisé par le fait que les sécurités (14) à effet de consignation à demeure latérale consistent, sur le métier à tisser (3), en un élément d'arrêt (25) de préférence disposé dans la région de la portée (5) du palier flottant.

10. Chariot élévateur d'ensouples, selon la revendication 1, caractérisé par le fait que les sécurités (14) à effet de consignation à demeure latérale consistent, sur ledit chariot élévateur (1), en au moins deux galets d'arrêt (31) agencés avec parallélisme axial dans la région du bras (10).
